# EUROPÄISCHE PATENTSCHRIFT

(11) **EP 0 425 723 B1**
(45) Veröffentlichungstag und Bekanntmachung des Hinweises auf die Patenterteilung: **13.04.1994**
(21) Anmeldenummer: 89120235.0
(22) Anmeldetag: 01.11.1989
(51) Int. Cl.: B63H 5/14, B63H 1/16

(54) **Unterwasserpropellerantrieb**
Immersed propeller drive
Propulsion d'hélice immergée

(43) Veröffentlichungstag der Anmeldung: 08.05.1991
(73) Patentinhaber: Blohm + Voss international GmbH, 20457 Hamburg (DE)
(72) Erfinder: Hoogen, Norbert, Dr.-Ing. Dipl.-Ing., D-2056 Glinde (DE); Blickle, Klaus, Dr. Dipl.-Phys., D-2054 Geesthacht (DE); Delius, Klaus, Dipl.-Ing., D-2000 Hamburg 20 (DE)
(74) Vertreter: Richter, Joachim, Dipl.-Ing.

(56) Entgegenhaltungen:
- DE-A- 690 233
- DE-A- 903 181
- FR-A- 2 096 099
- FR-A- 2 336 297
- FR-A- 2 336 297
- GB-A- 19 997
- GB-A- 2 009 070
- US-A- 3 499 412

## Beschreibung

Die Erfindung betrifft einen Unterwasserpropellerantrieb als Schiffsvortriebseinrichtung mit einem in einer Düse angeordneten Schraubenpropeller, dessen Flügelenden über eine periphere Ringbandage mit integrierten Permanentmagneten (Rotor) miteinander verbunden sind und dessen Stator im ortsfesten Teil der Düse angeordnet ist, wobei der Spalt zwischen Stator und Rotor geflutet und eine axiale Strömung eingestellt ist.

Insbesondere Fahrzeuge im Bereich der Offshore-Meerestechnik, wie z.B. schwimmende Bohrinseln, Rohrverleger oder Unterwasser-Arbeitsgeräte, aber auch Motorpropeller, von denen eine besondere Manövrierfähigkeit erwartet wird, erfordern einen Propulsionsantrieb, der sowohl in alle Richtungen drehbar als auch stufenlos regelbar ist. Diesen Anforderungen entspricht der eingangs genannte Unterwasserpropellerantrieb, der die Vorteile eines geringen Gewichtes sowie hohe Zuverlässigkeit ohne großen mechanischen Aufwand erfüllt.

Der Unterwasserpropellerantrieb ist elektrisch antreibbar, wobei die Statorwicklungen in einer Düse angeordnet sind. Die Leistungssteuerung kann entweder durch die Drehzahlregelung eines Stromerzeugungsaggregates erfolgen oder durch einen fremdgeführten, statischen Umrichter in Halbleitertechnologie ( z.B. mittels GTO-Thyristoren), wobei die Drehzahl des Synchronmotors durch die Frequenz der Speisespannung bestimmt ist. Denn dem ringförmigen Stator liegt eine ebenfalls ringförmige Bandage gegenüber, welche die Flügelenden des Schraubenpropellers miteinander verbindet und in großer Leistungsdichte Permanentmagnete besitzt. Zwischen dem Stator und dem Rotor, d.h. der Ringbandage, liegt ein gefluteter Ringspalt, dessen geometrische Ausgestaltung entscheidend für die bei Rotorbewegungen auftretenden Leistungsverluste ist. Aus elektrotechnischer Sicht sollte der Spalt möglichst eng sein, wobei die untere Grenze schon durch Fertigungstoleranzen vorgegeben ist. Enge Spalte haben jedoch den Nachteil, daß der hydrodynamische Widerstand wächst. Darüber hinaus hat sich im praktischen Einsatz gezeigt, daß sich im Wasser enthaltene Verunreinigungen aufgrund von Sedimentation, Zentrifugalkräften und Anhaften im Grund des flachen, U-förmigen Spaltes ansammeln und sowohl hohe hydrodynamische Reibungsverluste verursachen, als auch im Kontakt mit Bauteilen zu abrasivem Verschleiß führen.

Ein wie eingangs beschriebener Unterwasserpropellerantrieb ist durch die FR-A-2 336 297 bekannt. Die dort beschriebene Ausgestaltung ermöglicht jedoch keine Minimierung der im durchströmten Ringspalt auftretenden hydrodynamischen Verluste, da keine hohe Strömungsgeschwindigkeit in dem Spalt vorliegt, um ein Ablagern von Feststoffen in dem Spalt zu verhindern. Aufgrund eines fehlenden optimalen Strömungsprofils muß es zu Ablagerungen von Feststoffen in dem Spalt kommen.

Es ist daher Aufgabe der Erfindung, den eingangs genannten Unterwasserpropellerantrieb derart weiterzuentwickeln, daß die hydrodynamischen Verluste im durchströmten Ringspalt und ein möglicherweise abrasiver Verschleiß aufgrund von tangentialen Relativbewegungen von Feststoffen im Spalt minimiert werden.

Diese Aufgabe wird durch die im Anspruch 1 angegebenen Merkmale gelöst.

Die in dem Spalt eingestellte axiale Strömung verhindert wirkungsvoll Ablagerungen und hält die ausgewählte Spaltgeometrie aufrecht. Insbesondere wird durch mindestens eine zum Düsenende führende axiale Saugleitung die Sedimentation verhindert, wobei dieser Effekt dadurch verstärkt wird, daß die Saugleitung zum Düsenende hin im Querschnitt vergrößert ausgebildet ist, vorzugsweise konisch erweitert ist. Dabei wird die Aufrechterhaltung einer axialen Strömung dadurch begünstigt, daß der U-förmige Spalt abgerundete Kanten beiderseits des Stators/Rotors aufweist.

Die mittels der Saugleitung erreichbare Wirkung wird dabei noch dadurch verstärkt, daß von der Düsenzustromseite kommend mindestens eine axiale Druck-Spülleitung in den Spalt mündet. Die Saugleitung bzw. die Druckspülleitung ist jeweils zum Spalt hin verengt (diffusorartig) ausgebildet, wodurch die Strömungsgeschwindigkeit im Spalt wesentlich erhöht wird.

Vorteilhafte Ausgestaltungen der Erfindung sind Gegenstand der Unteransprüche.

Zur Verhinderung von Turbulenzen sind daher die Austrittsöffnungen der Spülleitungen und die Eintrittsöffnungen der Saugleitungen jeweils gegenüberliegend angeordnet, wodurch die axiale Spülströmung unterstützt wird. Um eine gleichmäßige Strömung bzw. ein gleichmäßiges Geschwindigkeitsprofil ohne Turbulenzen zu gewährleisten, sind die Spülleitungen und die Saugleitungen im Querschnitt rund oder oval ausgebildet.

Nach einer weiteren Ausgestaltung sind die Spülleitungen und/oder die Saugleitungen nur im unteren Bereich des ringförmigen Spaltes oder auf dem gesamten Umfang in im wesentlichen gleichmäßigen Abständen angeordnet.

Um von vornherein den Eintritt von Verunreinigungen in den Spalt zu verhindern bzw. die Gefahr zu minimieren, wird vorzugsweise die Druckspülleitung mit gereinigtem Wasser entweder zusätzlich oder ausschließlich gespült.

Das Einbringen von Verunreinigungen in den Spaltbereich zwischen Rotor und Stator wird wirkungsvoll verhindert, wenn auf der Saugseite und/oder der Druckseite des Propellers jeweils eine berührungslose Dichtung im Spaltschenkel angeordnet ist. Insbesondere wird unter einer berührungslosen Dichtung eine Dichtlippe verstanden, die mit der Statorseite verschraubt oder verschweißt ist. Wird nur auf der Saugseite des Propellers eine berührungslose Spaltabdichtung verwendet, so bewirkt diese eine stark verringerte axiale Strömung durch die Basis des U-förmigen Spaltes, da die Dichtungen einen bewußten Strömungswiderstand für die aus den Schenkeln in die Spaltbasis fließende Flüssigkeit darstellen. Wird nur auf der Druckseite eine berührungslose Spaltdichtung im Schenkel des U-förmigen Spaltes angeordnet, wird ebenfalls der Eintrag von Verunreinigungen minimiert, wobei der U-förmige Spalt kräftig axial durchströmt wird. Werden die vorgenannten Maßnahmen kombiniert und werden an beiden Schenkel des U-förmigen Spaltes berührungslose Dichtungen verwendet, so wird der Eintrag von Verunreinigungen in die Spaltbasis starkt verringert, gleichzeitig jedoch die axiale Spaltdurchströmung minimiert.

Besonders vorteilhaft ist es, statt einer Dichtlippe ein labyrinthartiges Dichtungssystem aus mehreren Dichtlippen zu verwenden, wobei die jeweiligen Dichtlippen des Labyrinthes vorzugsweise axial ausgerichtet sind und eine "verzahnte" Anordnung aufweisen. Weiterhin vorzugsweise werden die Dichtungen spiegelsymmetrisch zur Propellerebene möglichst weit unten im Schenkelbereich des U-förmigen Spaltes angeordnet.

Als optimal haben sich Spaltbreiten zwischen 3 mm und 10 mm erwiesen.

Um turbulente Strömungen mit der Gefahr von "Nischenbildungen" zu verhindern, sind die Spaltbegrenzungsflächen im wesentlichen glatt und porenfrei. Eine gleichmäßige Spaltgeometrie wird gewährleistet, wenn die Bandage und/oder der Stator aus weitgehend druckfestem Material, das allerdings elastischen sein soll, besteht.

Werden in dem Unterwasserpropellerantrieb mehrere Propeller hintereinander angeordnet, können die jeweiligen Spalte zwischen dem Stator und dem Rotor über axiale Leitungen miteinander verbunden sein. Die oben genannten Maßnahmen basieren einerseits darauf, den Spalt aktiv (über Druck-Spülleitungen) oder passiv (über Saugleitungen) zu spülen und andererseits darauf, daß von vornherein - in Sonderfällen auch ohne aktive oder passive Spülung - durch Anordnung von Dichtungen der Zutritt von Verunreinigungen in den Spaltbereich unterbunden wird.

Die Strömung im Spalt ist wegen der geringen Spaltweiten und der Relativgeschwindigkeiten in einem Bereich von z.B. 20 bis 35 m/sec sehr turbulent, so daß sich in dem Spalt ein tangentiales Strömungsfeld ausbildet. Die Aufprägung einer starken axialen Komponente erfordert demnach die Maßnahme des Erfindungsgedankens.

Ausführungsbeispiele der Erfindung sind in der Zeichnung dargestellt. Es zeigt
Fig. 1 einen Unterwasserpropellerantrieb in schematischer Ansicht,
Fig. 2 eine Querschnittsansicht durch einen Teil des Unterwasserpropellerantriebes mit einer Druck-Spülung und einer Saugspülleitung,
Fig. 3 einen Querschnitt längs der Linie III-III gemäß Fig. 2, und
Fig. 4 eine Querschnittsansicht durch einen Teil des Unterwasserantriebes mit zwei Schraubenpropellern.

Der in Fig. 1 im Prinzip nach dem Stand der Technik bekannte Unterwasserpropellerantrieb 10 besitzt ein zylindrisches Gehäuse als Düse 11, die an den Stirnseiten jeweils offen ist. In der Düse 11 sind Armkreuze 12 und 13 angeordnet, die jeweilige Lager 14 und 15 für eine Welle 16 eines Schraubenpropellers 17 aufnehmen. Die Flügelenden des Schraubenpropllers sind über eine Ringbandage 18 miteinander verbunden, in der bzw. an deren Außenmantel auf dessen Umfang verteilt Permanentmagnete 20 in hoher Dichtung angeordnet sind. Dem so geschaffenen Rotor 19 liegt unter Bildung eines Spaltes 21 mit der Breite b ein mit der Düse 11 fest verbundener Stator 22 gegenüber. Die Stator- oder Ständerwicklungen sowie die Spannungsversorgung für den Stator sind der Übersichtlichkeit halber nicht dargestellt, sie sind im Prinzip nach dem Stand der Technik bekannt. Der zwischen dem Rotor 19 und dem Stator 22 liegende Spalt 21 geht beiderseits des Rotors und des Stators in senkrechte Spaltschenkel 21a,21b über, so daß er im Querschnitt im wesentlichen U-förmig ausgestaltet ist. Um Sedimentationen in den Ecken zu vermeiden, sind diese abgerundet.

Neben der in Fig.1 dargestellten technischen Lösung einer zweiseitigen Lagerung sind auch Ausführungen mit einseitiger Lagerung, einer sogenannten "fliegenden Lagerung", auf der Zuström- oder auf der Abströmseite möglich.

Wie aus Fig. 2 ersichtlich, ist der Spalt 21 beidseitig mit Leitungen verbunden, und zwar mit einer zum Düsenausgang führenden Saugleitung 23, die als Diffusor ausgebildet ist und sich zum Düsenausgang hin konisch erweitert. Hierdurch wird ein optimales Strömungsprofil geschaffen, was verhindert, daß sich Verunreinigungen im Spalt ablagern können. Zusätzlich ist auf der Saugseite 25 des Propellers eine Druck-Spülleitung 24 vorgesehen, die ebenfalls in den Spaltbereich 21c mündet. Diese Druck-Spülleitung 24 ist auch diffusorartig ausgebildet, wobei sie sich jedoch in Richtung des Spaltes 21 konisch verengt. In der Ringbandage 18 bzw. an deren Außenmantel sind als Rotor Permanentmagnete 20a angeordnet, während der Stator 20b feststehend an dem Düsenmantel 11 vorgesehen ist.

Bei der in Fig.4 gezeigten Ausführungsform sind zwei Schraubenpropeller 17a,17b in hintereinanderliegender Anordnung vorgesehen, von denen jeder Schraubenpropeller 17a,17b eine Ringbandage 18 aufweist, mit der die Flügelenden des Schraubenpropellers verbunden sind. Jede Ringbandage 18 trägt auf ihrem Umfang verteilt angeordnete Permanentmagnete 20a als Rotor, wohingegen der Düsenmantel mit dem Stator 20b versehen ist. Die Spaltbreiten der radialen Schenkel können von der Spaltweite des axialen Spaltrückens abweichen. 23,24,24a sind die Saug- und Spülleitungen.

Wird nur eine oder wenige Saug-Leitungen sowie Druck-Spülleitungen verwendet, so sind diese - wie in Fig. 3 dargestellt - im unteren Bereich des Unterwasserpropellerantriebs 10 angeordnet, vorzugsweise in äquidistantem Abstand. Alternativ hierzu ist es ebenso möglich, in gleichmäßigem Abstand voneinander über den ganzen Umfang verteilt Druck-Spülleitungen 24 und Saugleitungen 23 anzuordnen, deren Austrittsöffnungen den jeweiligen Eintrittsöffnungen der Saugleitungen gegenüberliegen sollen. Da die Saugleitungen nicht mit zusätzlichen Pumpen od.dgl. verbunden sind, sind sie als passive Maßnahme zu verstehen.

Eine wesentliche Verringerung der Sedimentation im Bereich des Spaltes 21c - auch wenn keine Saugleitungen 23 und Druck-Spülleitungen 24 vorhanden sind - wird bereits durch Verwendung von Dichtungen 27 oder 28 erreicht, die im unteren Bereich der Spaltschenkel 21a und 21b anzuordnen sind. Im einfachsten Fall besteht die berührungslose Dichtung 27 aus einer Dichtlippe, die an einer Spaltschenkelwand befestigt ist und frei in den Spaltschenkel hineinragt. Eine Steigerung der beschriebenen Wirkung wird erreicht, wenn stattdessen eine sogenannte Labyrinthdichtung 28 verwendet wird, die aus mehreren solcher Dichtlippen besteht, wobei die Dichtlippen in jeweilige Zwischenräume gegenüberliegender Dichtlippen eingreifen, also "verzahnt" angeordnet sind. Der durch eine Dichtlippe oder eine Labyrinthdichtung geschaffene hydrostatische Widerstand ist gegebenenfalls in Verbindung mit den Druck-Spülleitungen und der Saugleitung so einzustellen, daß sich das gewünschte Strömungsprofil in dem Spalt 21, insbesondere im Spaltbasisbereich 21c, einstellt.

## Patentansprüche

1. Unterwasserpropellerantrieb (10) als Schiffsvortriebseinrichtung mit einem in einer Düse (11) angeordneten Schraubenpropeller (17), dessen Flügelenden über eine periphere Ringbandage (18) mit integrierten Permanentmagneten (20) (Rotor 19) miteinander verbunden sind und dessen Stator (22) im ortsfesten Teil der Düse (11) angeordnet ist, wobei der Spalt (21) zwischen Stator (22) und Rotor (19) geflutet und eine axiale Strömung eingestellt ist, dadurch gekennzeichnet, daß der im wesentlichen U-förmige Spalt (21) mit abgerundeten Kanten beiderseits des Stators (22)/Rotors (19) mit mindestens einer zum Düsenende führenden axialen Saugleitung (23) verbunden ist, die sich zum Düsenende hin im Querschnitt vergrößert, vorzugsweise konisch erweitert und diffusorartig ausgebildet ist, wobei von der Düsenzustromseite (25) kommend mindestens eine axiale Druck-Spülleitung (24) in den Spalt (21) mündet, die mit gereinigtem Wasser zusätzlich oder ausschließlich gespült wird.

2. Unterwasserpropellerantrieb nach Anspruch 1, dadurch gekennzeichnet, daß die Druck-Spülleitung (24) diffusorartig ausgebildet ist.

3. Unterwasserpropellerantrieb nach einem der Ansprüche 1 und 2, dadurch gekennzeichnet, daß die Austrittsöffnung(en) der Spülleitung(en) (24) und die Eintrittsöffnung(en) der Saugleitung(en) (23) jeweils gegenüberliegend angeordnet sind.

4. Unterwasserpropellerantrieb nach einem der Ansprüche 1 bis 3, dadurch gekennzeichnet, daß die Spülleitung(en) (24) und/oder die Saugleitung(en) (23) einen runden oder ovalen Querschnitt besitzen.

5. Unterwasserpropellerantrieb nach einem der Ansprüche 1 bis 4, dadurch gekennzeichnet, daß die Spülleitungen (24) und/oder die Saugleitungen (23) nur im unteren Bereich (21c) des ringförmigen Spaltes (21) oder auf dem gesamten Umfang in im wesentlichen gleichmäßigen Abständen angeordnet sind.

6. Unterwasserpropllerantrieb nach einem der Ansprüche 1 bis 5, dadurch gekennzeichnet, daß auf der Saugseite (25) und/oder der Druckseite (26) des Propellers (17) berührungslose Dichtungen (27,28) im Spaltschenkel (21a,21b) angeordnet sind.

7. Unterwasserpropellerantrieb nach Anspruch 6, dadurch gekennzeichnet, daß die Spaltschenkeldichtung (27,28) aus mindestens einer mit der Statorseite verschraubten oder verschweißten Dichtlippe (27) besteht.

8. Unterwasserpropellerantrieb nach Anspruch 6 oder 7, dadurch gekennzeichnet, daß die berührungslose Dichtung aus einer mehrteiligen Dichtung mit labyrinthartigem Aufbau (28) besteht.

9. Unterwasserpropellerantrieb nach Anspruch 8, dadurch gekennzeichnet, daß die jeweiligen Dichtlippen (27, 28) des Labyrinths axial ausgerichtet sind.

10. Unterwasserpropellerantrieb nach einem der Ansprüche 7 bis 9, dadurch gekennzeichnet, daß die Dichtungen (27,28) spiegelsymmetrisch zur Propellerebene angeordnet sind.

11. Unterwasserpropellerantrieb nach einem der Ansprüche 1 bis 10, dadurch gekennzeichnet, daß die Spaltbreite (b) zwischen 3 mm und 10 mm beträgt.

12. Unterwasserpropellerantrieb nach einem der Ansprüche 1 bis 11, dadurch gekennzeichnet, daß die Spaltbreiten des radialen Schenkels von der Spaltweite des axialen Spaltrückens abweichend sind.

13. Unterwasserpropellerantrieb nach einem der Ansprüche 1 bis 12, dadurch gekennzeichnet, daß die Spaltbegrenzungsflächen im wesentlichen glatt und porenfrei sind.

14. Unterwasserpropellerantrieb nach einem der Ansprüche 1 bis 13, dadurch gekennzeichnet, daß die Bandage (18) und/oder der Stator (22) aus elastischem, weitgehend druckfestem Material besteht (bestehen).

15. Unterwasserpropellerantrieb nach einem der Ansprüche 1 bis 14, dadurch gekennzeichnet, daß in einer Düse (11) mehrere Propeller (17) hintereinander angeordnet sind, wobei die jeweiligen Spalte (21) zwischen Stator (22) und Rotor (19) über axiale Leitungen miteinander verbunden sind.

## Claims

1. Immersed propeller drive (10) in the form of a ship's propulsion means having a screw propeller (17) mounted in a nozzle (11), whose blade ends are interconnected by means of a peripheral annular shrouding (18) with integrated permanent magnets (20) (rotor (19) and whose stator (22) is mounted in the stationary part of the nozzle (11), in which the gap (21) between stator (22) and rotor (19) is flooded and an axial flow is adjusted, characterized in that
the substantially U-shaped gap (21) having rounded-off edges on both sides of the stator (22)/rotor (19) communicated with at least one axial suction line (23) leading to the nozzle end which, in the direction toward the nozzle end, is constructed so as to be enlarged in its cross-section, preferably conically expanded and in a diffuser-like fashion, while, coming from the nozzle influx side (25), at least one axial pressure flushing line (24) terminates in the gap (21), which is additionally or exclusively flushed with purified water.

2. Immersed propeller drive according to Claim 1,
characterized in that
the pressure flushing line (24) is constructed in a diffuser-like manner.

3. Immersed propeller drive according to either Claim 1 or 2,
characterized in that
the discharge orifice(s) of the flushing line(s) (24) and the entrance orifice(s) of the suction line(s) (23) are in each case disposed so as to be located opposite each other.

4. Immersed propeller drive according to any of Claims 1 to 3,
characterized in that
the flushing line(s) (24) and/or the suction line(s) (23) possess a round or oval cross-section.

5. Immersed propeller drive according to any of Claims 1 to 4,
characterized in that
the flushing line(s) (24) and/or the suction line(s) (23) are disposed only in the lower region (21c) of the annular gap (21) or on the entire circumference at substantially uniform intervals.

6. Immersed propeller drive according to any of Claims 1 to 5,
characterized in that,
on the suction side (25) and/or the pressure side (26) of the propeller (17), non-contact seals (27,28) are disposed in the gap leg (21a,21b).

7. Immersed propeller drive according to Claim 6,
characterized in that
the gap leg seal (27,28) is comprised of at least one sealing lip (27) screw-connected or welded to the side of the stator.

8. Immersed propeller drive according to Claims 6 or 7,
characterized in that
the contactless seal is comprised of a multipart seal possessing a labyrinthine construction (28)

9. Immersed propeller drive according to Claim 8,
characterized in that
the respective sealing lips (27,28) of the labyrinth are axially aligned.

10. Immersed propeller drive according to any of Claims 7 to 9,
chaaracterized in that
the seals (27,28) are disposed so as to be symmetrical.

11. Immersed propeller drive according to any of Claims 1 to 10,
characterized in that
the width of the gap (b) is between 3 mm and 10 mm.

12. Immersed propeller drive according to any of Claims 1 to 11,
characterized in that
the gap widths of the radial leg diverge from the gap widths of the axial gap rear.

13. Immersed propeller drive according to any of Claims 1 to 12,
characterized in that the gap delimiting surfaces are substantially smooth and free of pores.

14. Immersed propeller drive according to any of Claims 1 to 13,
characterized in that the shrouding (18) and/or the stator (22) consists (consist) of an elastic, very largely compression-resistant material.

15. Immersion propeller drive according to any of Claims 1 to 14,
characterized in that,
in a nozzle (11), several propellers (17) are disposed in a consecutive arrangement, while the respective gaps (21) between stator (22) and rotor (19) intercommunicate via axial lines.

## Revendications

1. Propulsion à hélice immergée (10) comme dispositif de propulsion de navire avec un propulseur à hélice (17), placé dans une tuyère (11), dont les extrémités de pale sont reliées l'une à l'autre par un bandage annulaire périphérique (18) avec des aimants permanents intégrés (20) (rotor 19) et dont le stator (22) est placé dans la partie fixe de la tuyère (11), la fente (21) entre le stator (22) et le rotor (19) étant noyée et un courant axial étant ajusté, **caractérisée en ce** que la fente (21) essentiellement en forme de U avec des arêtes rondies des deux côtés du stator (22)/rotor (19) est reliée à au moins une conduite d'aspiration axiale (23), qui mène à l'extrémité de la tuyère, dont la section s'agrandit vers l'extrémité de la tuyère, qui s'élargit de préférence de manière conique et qui est configurée à la manière d'un diffuseur, au moins une conduite axiale de balayage sous pression (24) qui vient du côté afflux de la tuyère (25) aboutissant dans la fente (21), conduite qui est balayée en plus ou exclusivement avec de l'eau purifiée.

2. Propulsion à hélice immergée selon la revendication 1, **caractérisée en ce** que la conduite de balayage sous pression (24) est configurée à la manière d'un diffuseur.

3. Propulsion à hélice immergée selon l'une des revendications 1 et 2, **caractérisée en ce** que l'ouverture (les ouvertures) de la (des) conduite(s) de balayage (24) et l'ouverture (les ouvertures) d'entrée de la (des) conduite(s) d'aspiration (23) sont placées respectivement en face l'une de l'autre.

4. Propulsion à hélice immergée selon l'une des revendications 1 à 3, **caractérisée en ce** que la (les) conduite (s) de balayage (24) et/ou la (les) conduite(s) d'aspiration (23) possèdent une section ronde ou ovale.

5. Propulsion à hélice immergée selon l'une des revendications 1 à 4, **caractérisée en ce** que les conduites de balayage (24) et/ou les conduites d'aspiration (23) ne sont placées que dans la zone inférieure (21c) de la fente annulaire (21) ou sur toute la périphérie à des écarts substantiellement égaux.

6. Propulsion à hélice immergée selon l'une des revendications 1 à 5, **caractérisée en ce** que des étanchéités sans contact (27, 28) sont placées sur le montant de la fente (21a, 21b) côté aspiration (25) et/ou côté refoulement (26) de l'hélice (17).

7. Propulsion à hélice immergée selon la revendication 6, **caractérisée en ce** que l'étanchéité du montant de la fente (27, 28) est constituée par au moins une lèvre d'étanchéité (27) vissée ou soudée au côté du stator.

8. Propulsion à hélice immergée selon la revendication 6 ou 7, **caractérisée en ce** que l'étanchéité sans contact est constituée par une étanchéité en plusieurs parties avec une structure du type labyrinthe (28).

9. Propulsion à hélice immergée selon la revendication 8, **caractérisée en ce** que les lèvres d'étanchéité respectives (27, 28) du labyrinthe sont alignées axialement.

10. Propulsion à hélice immergée selon l'une des revendications 7 à 9, **caractérisée en ce** que les étanchéités (27, 28) sont placées de manière symétrique par rapport au plan de l'hélice.

11. Propulsion à hélice immergée selon l'une des revendications 1 à 10, **caractérisée en ce** que la largeur de la fente (b) se situe entre 3 mm et 10 mm.

12. Propulsion à hélice immergée selon l'une des revendications 1 à 11, **caractérisée en ce** que les largeurs de la fente du montant radial diffèrent de la largeur de la fente du dos axial de la fente.

13. Propulsion à hélice immergée selon l'une des revendications 1 à 12, **caractérisée en ce** que les surfaces de délimitation de la fente sont substantiellement lisses et sans pores.

14. Propulsion à hélice immergée selon l'une des revendications 1 à 13, **caractérisée en ce** que le bandage (18) et/ou le stator (22) est (sont) constitué(s) par une matière élastique qui résiste dans une large mesure à la pression.

15. Propulsion à hélice immergée selon l'une des revendications 1 à 14, **caractérisée en ce** que plusieurs hélices (17) sont placées l'une derrière l'autre dans une tuyère (11), les fentes respectives (21) entre le stator (22) et le rotor (19) étant reliées l'une à l'autre par des conduites axiales.
